# NOUVEAU FASCICULE DE BREVET EUROPEEN

(11) **EP 1 406 820 B2**
(45) Date de publication et mention de la décision concernant l'opposition: **23.02.2011**
(45) Mention de la délivrance du brevet: 27.09.2006
(21) Numéro de dépôt: 02767566.9
(22) Date de dépôt: 11.07.2002
(51) Int. Cl.: B65D 47/08

(54) **DISPOSITIF DE BOUCHAGE ET RECIPIENT EQUIPE D'UN TEL DISPOSITIF**
VERSCHLUSSVORRICHTUNG UND BEHÄLTER MIT EINER SOLCHEN VORRICHTUNG
CLOSURE DEVICE AND A CONTAINER EQUIPPED WITH ONE SUCH DEVICE

(30) Priorité: 13.07.2001 FR 0109422
(43) Date de publication de la demande: 14.04.2004
(73) Titulaire: Tetra Laval Holdings & Finance SA, 1009 Pully (CH)
(72) Inventeur: ANTIER, Grégory, F-01600 Trevoux (FR); DAMKJAER, Niels, S-24442 Kavlinge (SE)
(74) Mandataire: Myon, Gérard Jean-Pierre
(86) Numéro de dépôt international: PCT/FR2002/002460
(87) Numéro de publication internationale: WO 2003/006333

(56) Documents cités:
- EP-A- 0 926 075
- EP-A- 1 086 903
- WO-A-00/26108
- WO-A-00/34142
- GB-A- 2 068 913
- JP-A- 2001 163 346
- US-A- 3 441 161
- US-A- 4 158 902
- US-A- 5 088 612
- US-A- 5 271 536

## Description

L'invention a trait à un dispositif de bouchage d'un récipient et à un récipient pourvu d'un tel dispositif.

Dans le domaine du conditionnement de liquides, il est connu d'équiper le col fileté ou non fileté d'une bouteille avec un dispositif de bouchage en matière plastique comprenant un bouchon articulé sur une jupe, elle-même prévue pour être immobilisée autour de ce col. Une bande ou des pontets sécables peut relier le bouchon à la jupe avant la première ouverture de la bouteille. Lorsque le bouchon est basculé de sa position de fermeture vers une position ouverte, il n'est généralement pas tenu par rapport à la jupe de sorte que, selon le sens d'inclinaison du récipient, il peut interférer avec le liquide qui s'écoule à partir du col. Un tel bouchon peut également être gênant pour un utilisateur désirant boire au goulot d'une bouteille, notamment pour des applications dans le domaine des eaux minérales ou des yaourts à boire.

Dans certains dispositifs, tels que ceux connus de US-A-4,158, 902, de US-A-S., 088, 612 ou de US-A-5,271,536, il est prévu des languettes permettant de constituer un point dur pour stabiliser un bouchon articulé dans une position faisant un angle d'environ 90° par rapport à sa position de fermeture d'un récipient. Dans cette position à 90°, le bouchon peut gêner le déversement du contenu du récipient et empêche un utilisateur de boire au goulot. Si le bouchon est basculé vers sa position complètement ouverte, il n'est plus maintenu par rapport au reste du dispositif et peut, là encore, être gênant.

C'est à ces inconvénients qu'entend plus particulièrement remédier l'invention en proposant un dispositif de bouchage dont le bouchon peut être efficacement maintenu en position ouverte, de sorte qu'il ne crée pas de gêne lors de l'utilisation du liquide contenu dans le récipient.

Dans cet esprit, l'invention concerne un dispositif de bouchage d'un récipient pourvu d'un col, ce dispositif comprenant un bouchon en matière plastique articulé sur une jupe destinée à entourer ce col ce bouchon portant dans sa zone d'articulation sur la jupe, au moins une section apte à venir en appui contre un talon prévu à proximité du bord supérieur de la jupe, dans une configuration de blocage du bouchon, la géométrie et le positionnement de la section et du talon précités étant tels que, dans la configuration précitée, le bouchon est bloqué dans une position complètement ouverte du dispositif dans laquelle son angle d'ouverture est supérieur ou égal à 180°. Selon l'invention, ce dispositif est caractérisé en ce que le talon est formé par une languette monobloc avec la jupe, s'étendant vers le haut à partir du bord supérieur de la jupe et apte à venir en appui, sous l'effet d'un effort exercé par la section précitée du bouchon, contre la surface radiale externe du col et à transmettre à cette section un effort de réaction généré par le col.

Grâce à l'invention, le bouchon est efficacement maintenu en position complètement ouverte grâce à la coopération de la section et du talon précités. Au sens de la présente invention, la position complètement ouverte du dispositif est celle dans laquelle le bouchon est pivoté vers sa position de basculement dans laquelle il libère le plus l'accès au reste du dispositif et au col du récipient. Cette position complètement ouverte correspond à un angle d'ouverture du bouchon supérieur ou égal à 180°. Dans ces conditions, le bouchon est dégagé du col lors du versement d'un liquide contenu dans le récipient ou lorsqu'une personne souhaite boire à la bouteille. On note que le caractère stable de l'ouverture du bouchon est obtenu sans avoir recours à une charnière pourvue d'un ressort, une telle charnière étant notablement plus compliquée et plus difficile à mouler que le mécanisme de l'invention.

Selon des aspects avantageux mais non obligatoires de l'invention, le dispositif incorpore une ou plusieurs des caractéristiques suivantes :

Selon certains modes de réalisation avantageux de l'invention, la section précitée du bouchon est ménagée entre deux lamelles élastiques qui forment une charnière et relient le bouchon et la jupe. Selon une variante de réalisation de l'invention, deux sections sont prévues sur le bouchon pour venir en appui contre un talon, ces sections étant réparties de part et d'autre d'une lamelle élastique formant charnière et reliant le bouchon et la jupe. Dans tous les cas, l'appui de la section du bouchon sur le talon peut être obtenu par un effort élastique exercé par les lamelles.

Un tel bouchon peut avoir une forme externe bombée pour lui conférer un aspect esthétique satisfaisant et éviter l'accumulation de liquide ou de salissures sur sa surface supérieure. Lorsqu'un tel bouchon a été ouvert, il est parfois difficile de le rabattre vers sa position de fermeture du col du récipient car les doigts d'un utilisateur glissent sur le bord du bouchon opposé à sa zone d'articulation sur la jupe. En particulier, il est souvent nécessaire de fermer une bouteille avec les deux mains, en tenant le goulot de la bouteille à une main, alors que l'on exerce avec l'autre main un effort de fermeture du dispositif de bouchage.

Pour certains types de boissons, il est souhaitable de pouvoir fermer un dispositif de bouchage de façon particulièrement aisée, par exemple avec une seule main, et les dispositifs connus ne donnent pas satisfaction dans ces conditions.

Pour résoudre ce problème, selon un aspect avantageux de l'invention le bouchon a une face externe convexe sur la plus grande partie de sa surface, alors que cette face externe est pourvue d'une dépression concave ménagée sensiblement à l'opposé de la zone d'articulation du bouchon sur la jupe.

La dépression formée sur la face externe du bouchon constitue une zone de réception de l'extrémité d'un doigt d'un utilisateur, ce qui permet d'exercer un effort efficace pour rabattre le bouchon, en limitant les risques que le doigt de l'utilisateur ne glisse par rapport à la surface externe du bouchon.

Selon un autre aspect avantageux de l'invention, l'état de surface de la dépression est différent de l'état de surface de la partie convexe de la face externe du bouchon. On peut, en particulier, prévoir que la dépression a une surface plus rugueuse que la partie convexe. Ainsi, le coefficient de frottement du doigt de l'utilisateur avec cette dépression est relativement important, ce qui limite encore les risques de glissement. En outre, la dépression se raccorde avantageusement à une face supérieure d'un nez faisant saillie radialement à partir du bord du bouchon, ce nez permettant d'exercer sur le bouchon un effort d'ouverture du dispositif.

L'invention a également trait à un récipient pourvu d'un col et équipé d'un dispositif de bouchage tel que précédemment décrit.

L'invention sera mieux comprise et d'autres avantages de celle-ci apparaîtront plus clairement à la lumière de la description qui va suivre d'un mode de réalisation d'un dispositif de bouchage conforme à son principe et de la modélisation de deux charnières utilisables dans l'un ou l'autre de ces dispositifs, donnée uniquement à titre d'exemple et faite en référence aux dessins annexés dans lesquels :
- La figure 1 est une vue en perspective d'un dispositif de bouchage conforme à l'invention ;
- La figure 2 est une vue en perspective du dispositif de la figure 1 vu sous un autre angle ;
- La figure 3 est une vue en perspective du dispositif des figures 1 et 2 monté sur le col d'une bouteille et en cours d'ouverture ;
- La figure 4 est une vue analogue à la figure 3 au terme du mouvement d'ouverture du bouchon ;
- La figure 5 est une vue analogue à la figure 4, avec arrachement partiel du dispositif de bouchage ;
- La figure 6 est une coupe axiale de la bouteille et du dispositif dans la configuration de la figure 4 ;

Le dispositif de bouchage 1 représenté sur les figures 1 à 6 est prévu pour être monté sur le col 2 d'une bouteille 3 dont seule la partie supérieure est visible sur les figures 3 à 6.

Le dispositif 1 comprend un bouchon 11 et une jupe 12 globalement symétriques par rapport à un axe central X-X' du dispositif 1.

Le dispositif 1 est monobloc et réalisé par moulage de matière plastique. Une bande déchirable 13 relie le bouchon 11 et la jupe 12 sur l'essentiel de la périphérie du dispositif 1 à l'exception d'une zone 14, plus particulièrement visible à la figure 2, dans laquelle le bouchon 11 est articulé sur la jupe 12.

La jupe 12 est pourvue d'une nervure interne 121 destinée à coopérer avec une collerette annulaire externe 21 du col 2 pour l'immobilisation du dispositif 1 sur le col 2.

Deux lamelles élastiques 15 et 15' relient le bouchon 11 et la jupe 12, de part et d'autre d'une languette 122 s'étendant vers le haut à partir du bord supérieur.123 de la jupe 12.

Dans la présente description, les adjectifs « supérieur » et « inférieur » sont définis en référence à un bouchon posé à plat sur une surface globalement horizontale dans la position des figures 1 et 2. Les parties supérieures du dispositif 1 sont orientées vers le haut sur les figures, alors que les parties inférieures sont orientées vers le bas.

La face supérieure ou externe 111 du bouchon 11 est bombée, c'est-à-dire présente une convexité marquée, sur une partie principale 112 correspondant à la majeure partie de la face 111.

Une dépression 113 est prévue dans cette face 111, à l'opposé de la zone 14, cette dépression 113 étant concave, c'est-à-dire formant un creux par rapport à la partie principale 112. Cette dépression 113 constitue une zone naturelle d'exercice d'un effort sur le bouchon 11.

Lorsque le dispositif 1 est monté sur le col 2 de la bouteille 3 et lorsqu'on souhaite ouvrir cette bouteille, on exerce sur une poignée 131 de la bande 13 un effort F₂ d'arrachement de la bande 13, ce qui permet de libérer le bord 114 du bouchon 11 de sa liaison avec la jupe 12 sur la plus grande partie de la périphérie du dispositif 1. Il est alors possible de faire basculer le bouchon 11 autour d'un axe géométrique A-A' globalement perpendiculaire à l'axe X-X' en exerçant sur un nez 115 du bouchon 11 un effort F₃ adapté. Le nez 115 fait saillie radialement par rapport au bord 114 du bouchon 11 à l'opposé de la zone 14.

Ceci permet de faire passer le bouchon de la configuration des figures 1 et 2 jusqu'à celle des figures 4 à 6, en passant par celle de la figure 3.

Lorsqu'il convient de refermer le dispositif 1, il est possible d'exercer un effort F₄ sur la dépression 113.

Compte tenu de la forme de cette dépression, cet effort F₄ peut être exercé avec un doigt d'une main dont les autres doigts sont disposés au niveau de la jupe 12. Ainsi, il est possible de fermer aisément le dispositif 1, c'est-à-dire de faire basculer le bouchon 11 pour le ramener dans sa position des figures 1 et 2.

La dépression 113 est prévue plus rugueuse que la partie principale 112 de la face 111, afin que l'effort F₄ puisse être exercé sans risque de glissement du doigt d'un utilisateur. Par exemple la surface 113 peut être grainée ou striée.

Par ailleurs, la face supérieure 1.16 du nez 115 prolonge la dépression 113, de sorte que la surface sur laquelle peut être exercé l'effort F₄ est augmentée d'autant.

Le bouchon 11 est également pourvu d'une saillie 117 s'étendant sensiblement à l'opposé du nez 115 par rapport à l'axe X-X', c'est-à-dire dans la zone 14.

Au cours du pivotement du bouchon 11 autour de l'axe A-A', la saillie 117 vient reposer par l'extérieur contre la languette 122 sous l'effet d'un effort élastique F₅ exercé par les lamelles 15 et 15'. Du fait de cet effort F₅, la languette 122 est plaquée contre la surface radiale externe 22 du col 2, à proximité de son bord supérieur 23, cette surface 22 exerçant un effort de réaction F₆ sur la saillie 117, la direction et l'intensité des efforts F₅ et F₆ étant telles qu'on obtient un blocage du bouchon 11 dans la position des figures 4 à 6.

Dans la position des figures 4 à 6, la languette 122 est comprimée entre la section 117 et le col 2. Cette languette 122 s'étend, à partir de la jupe 12, jusqu'au dessus de l'axe géométrique A-A' d'articulation du bouchon 11 sur la jupe 12.

Dans cette position, on note que l'angle d'ouverture α du bouchon 11 est supérieur à 180°, de sorte que l'accès au col 2 est clairement dégagé, alors que même le bouchon 11 est pourvu d'une jupe interne 118. Ainsi, le bouchon 11 ne risque pas de gêner un utilisateur qui verse le contenu de la bouteille, quelle que soit l'orientation du bouchon 11 autour de l'axe X-X'. De plus, le bouchon 11 ne gêne pas une personne désirant boire directement au goulot de la bouteille 11.

On note également que le dispositif de bouchage de l'invention présente l'avantage particulier de pouvoir être moulé dans la configuration des figures 1 et 2, c'est-à-dire en configuration fermée, configuration dans laquelle il peut être directement monté sur le col 2 de la bouteille 3. Un moulage en configuration fermée autorise une grande densité des empreintes dans le moule de fabrication.

La section 117 du bouchon 11 ne fait pas saillie de façon trop importante par rapport au bord du bouchon, de sorte qu'elle ne gêne pas ses manipulations par des dispositifs automatisés en vue de sa mise en place sur la goulot 2. En outre, la section 117 ne risque pas de blesser un utilisateur.

## Revendications

1. Dispositif de bouchage d'un récipient pourvu d'un col, ledit dispositif comprenant un bouchon en matière plastique articulé sur une jupe destinée à entourer ledit col, ledit bouchon (11) portant, dans sa zone (14) d'articulation sur ladite jupe (12), au moins une section (117) apte à venir en appui contre un talon (122) prévu à proximité du bord supérieur de ladite jupe, dans une configuration de blocage dudit bouchon, la géométrie et le positionnement de ladite section (117) et dudit talon (122) étant tels que, dans ladite configuration, ledit bouchon est bloqué dans une position complètement ouverte dudit dispositif dans laquelle l'angle d'ouverture (α) dudit bouchon (11) est supérieur ou égal à 180°, **caractérisé en ce que** ledit talon est formé par une languette (122) monobloc avec ladite jupe (12), s'étendant vers le haut à partir du bord supérieur (123) de ladite jupe et apte à venir en appui, sous l'effet d'un effort (F₅) exercé par ladite section (117) du bouchon (11), contre la surface radiale externe (22) dudit col (2) et à transmettre à ladite section un effort de réaction (F₆) généré par ledit col.

2. Dispositif selon la revendication 1 **caractérisé en ce que** ladite section (117 ; 617 ; 811) est ménagée entre deux lamelles élastiques (15, 15' ; 515, 515' : 815, 815') formant charnière et reliant ledit bouchon (11 ; 511 ; 811) et ladite jupe (12 ; 512 ; 812).

3. Dispositif selon la revendication 1, **caractérisé en ce que** ledit bouchon porte deux sections (1117, 1117') d'appui contre un talon (1002), lesdites sections étant réparties de part et d'autre d'une lamelle élastique (1015) formant charnière et reliant ledit bouchon (1011) et ladite jupe (1012).

4. Dispositif selon l'une des revendications 2 ou 3, **caractérisé en ce qu'**un effort élastique (F₅) est exercé par lesdites lamelles (15, 15' ; 515, 515' ; 1015).

5. Dispositif de bouchage selon l'une des revendications précédentes, **caractérisé en ce que** ledit bouchon (11 ; 511 ; 1011) a une face externe convexe sur la plus grande partie de sa surface et **en ce que** ladite face externe (111 ; 611 ; 1111) est pourvue d'une dépression concave (113 ; 613 ; 1013) ménagée sensiblement à l'opposé de la zone (14 ; 514 ; 1014) d'articulation dudit bouchon (11 ; 511 ; 1011) sur ladite jupe (12 ; 512 ; 1012).

6. Dispositif selon la revendication 5, **caractérisé en ce que** l'état de surface de ladite dépression (113 ; 613 ; 1013) est différent de l'état de surface de la partie convexe (112 ; 612 ; 1112) de ladite face externe (111 ; 611 ; 1111).

7. Dispositif selon la revendication 6, **caractérisé en ce que** ladite dépression (113 ; 613 ; 1113) a une surface plus rugueuse que ladite partie convexe (112 ; 612 ; 1112).

8. Dispositif selon l'une des revendications 5 à 7, **caractérisé en ce que** ladite dépression (113) se raccorde à la face supérieure (116) d'un nez (115) faisant saillie radialement à partir dudit bouchon (11).

9. Récipient pourvu d'un col, **caractérisé en ce qu'**il est équipé d'un dispositif de bouchage (1 ; 501 ; 1001) selon l'une des revendications précédentes.

## Claims

1. Device for closing a container provided with a neck, the said device comprising a stopper made of plastic material and articulated on a skirt intended to surround the said neck, the said stopper (11) carrying, in its zone of articulation (14) on the said skirt (12), at least one section (117) which is capable of bearing against a heel (122), which is provided close to the upper edge of the said skirt, in a configuration which jams the said stopper, the geometry and positioning of the said section (117) and of the said heel (122) being such that, in the said configuration, the said stopper is jammed in a position in which the said device is completely open and in which the angle of opening (α) of the said stopper (11) is greater than, or equal to, 180°, **characterised in that** the said heel is formed by a small tongue (122) which is in one piece with the said skirt (12) and extends upwards from the upper edge (123) of the said skirt and which is capable of bearing, under the effect of a force (F₅) exerted by the said section (117) of the stopper (11), against the outer radial surface (22) of the said neck (2), and of transmitting to the said section a reactive force (F₆) which is generated by the said neck.

2. Device according to Claim 1, **characterised in that** the said section (117; 617; 811) is arranged between two elastic sheets (15, 15'; 515, 515'; 815, 815') forming a hinge and connecting the said stopper (11; 511; 811) and the said skirt (12; 512; 812).

3. Device according to Claim 1, **characterised in that** the said stopper carries two sections (1117, 1117') for bearing against a heel (1002), the said sections being distributed on either side of an elastic sheet (1015) forming a hinge and connecting the said stopper (1011) and the said skirt (1012).

4. Device according to one of Claims 2 or 3, **characterised in that** an elastic force (F₅) is exerted by the said sheets (15, 15'; 515, 515'; 1015).

5. Closing device according to one of the preceding claims, **characterised in that** the said stopper (11; 511; 1011) has a convex outer face over the majority of its surface, and **in that** the said outer face (111; 611; 1111) is provided with a concave depression (113; 613; 1013) arranged substantially opposite the zone of articulation (14; 514; 1014) of the said stopper (11; 511; 1011) on the said skirt (12; 512; 1012).

6. Device according to Claim 5, **characterised in that** the surface state of the said depression (113; 613; 1013) is different from the surface state of the convex part (112; 612; 1112) of the said outer face (111; 611; 1111).

7. Device according to Claim 6, **characterised in that** the said depression (113; 613; 1113) has a rougher surface than the said convex part (112; 612; 1112).

8. Device according to one of Claims 5 to 7, **characterised in that** the said depression (113) links up with the upper face (116) of a nose (115) projecting radially from the said stopper (11).

9. Container provided with a neck, **characterised in that** it is equipped with a closing device (1; 501; 1001) according to one of the preceding claims.

## Patentansprüche

1. Abdichtungsvorrichtung für einen Behälter, versehen mit einem Hals, wobei die Vorrichtung einen Deckel aus Kunststoff umfasst, der gelenkig auf einer Manschette angebracht ist, die dazu bestimmt ist, den Hals zu umgeben, wobei der Deckel (11) in seinem Gelenkbereich (14) auf der Manschette (12) mindestens einen Abschnitt (117) trägt, der an einen Ansatz (122) anlegbar ist, der in der Nähe der Oberkante der Manschette vorgesehen ist, in einer Sperrkonfiguration des Deckels, wobei die Geometrie und die Positionierung des Abschnitts (117) und des Ansatzes (122) so sind, dass, in der Konfiguration, der Deckel in einer vollständig geöffneten Position der Vorrichtung blockiert ist, bei der der Öffnungswinkel (α) des Deckels (11) größer oder gleich 180° ist, **dadurch gekennzeichnet, dass** der Ansatz durch eine Lasche (122) einstückig mit der Manschette (12) gebildet ist, die sich vom oberen Rand (123) der Manschette nach oben erstreckt und der angelegt werden kann, unter Einwirkung einer Kraft (F₅), die durch den Abschnitt (117) des Deckels (11), gegen die äußere radiale Oberfläche (22) des Halses (2) ausgeübt wird, und auf den Abschnitt eine Reaktionskraft (F₆), die von dem Hals erzeugt wird, übertragen kann.

2. Vorrichtung nach Anspruch 1, **dadurch gekennzeichnet, dass** der Abschnitt (117; 617; 811) zwischen zwei Federlamellen (15, 15'; 515, 515'; 815, 815') angeordnet ist, die ein Scharnier bilden und den Deckel (11; 511; 811) und die Manschette (12; 512; 812) verbinden.

3. Vorrichtung nach Anspruch 1, **dadurch gekennzeichnet, dass** der Deckel zwei Stützabschnitte (1117, 1117') gegen einen Ansatz (1002) trägt, wobei die Abschnitte auf beiden Seiten einer Federlamelle (1015) angebracht sind, die ein Scharnier bildet und den Deckel (1011) und die Manschette (1012) verbindet.

4. Vorrichtung nach einem der Ansprüche 2 oder 3, **dadurch gekennzeichnet, dass** durch die Lamellen (15, 15', 515, 515'; 1015) eine Federkraft (F₅) ausgeübt wird.

5. Abdichtungsvorrichtung nach einem der vorhergehenden Ansprüche, **dadurch gekennzeichnet, dass** der Deckel (11; 511; 1011) eine Außenseite aufweist, die auf dem größten Teil ihrer Oberfläche konvex ist und dadurch, dass die Außenseite (111; 611; 1111) mit einer konkaven Vertiefung (113; 613; 1013) versehen ist, die im Wesentlichen dem Gelenkbereich (14; 514; 1014) des Deckels (11; 511; 1011) gegenüberliegend auf der Manschette (12; 512; 1012) angeordnet ist.

6. Vorrichtung nach Anspruch 5, **dadurch gekennzeichnet, dass** der Zustand der Oberfläche der Vertiefung (113; 613; 1013) vom Zustand der Oberfläche des konvexen Teils (112; 612; 1112) der Außenseite (111; 611; 1111) verschieden ist.

7. Vorrichtung nach Anspruch 6, **dadurch gekennzeichnet, dass** die Vertiefung (113; 613; 1113) eine rauere Oberfläche aufweist als der konvexe Teil (112; 612; 1112).

8. Vorrichtung nach einem der Ansprüche 5 bis 7, **dadurch gekennzeichnet, dass** die Vertiefung (113) an die Oberseite (116) einer Nase (115) angeschlossen ist, die radial aus dem Deckel (11) hervorragt.

9. Behälter, versehen mit einem Hals, **dadurch gekennzeichnet, dass** er mit einer Abdichtungsvorrichtung (1; 501; 1001) nach einem der vorhergehenden Ansprüche ausgestattet ist.
